# EUROPÄISCHE PATENTSCHRIFT

(11) **EP 1 710 512 B1**
(45) Veröffentlichungstag und Bekanntmachung des Hinweises auf die Patenterteilung: **31.03.2010**
(21) Anmeldenummer: 06101245.6
(22) Anmeldetag: 03.02.2006
(51) Int. Cl.: F24D 19/10

(54) **Verfahren zum Betreiben einer Heizanlage mit Mischer**
Method of operating a heating installation comprising a mixer
Procédé pour faire fonctionner une installation de chaufage comportant un mélangeur

(30) Priorität: 23.03.2005 AT 4952005
(43) Veröffentlichungstag der Anmeldung: 11.10.2006
(73) Patentinhaber: Siemens Aktiengesellschaft Österreich, 1210 Wien (AT)
(72) Erfinder: Pertiller, Gerhard, 5023, Koppl (AT)
(74) Vertreter: Maier, Daniel Oliver

(56) Entgegenhaltungen:
- EP-A- 0 001 615
- DE-A1- 10 122 475
- DE-U1- 20 217 305

## Beschreibung

Die Erfindung betrifft ein Verfahren zum Betreiben einer Heizanlage, bei der ein Wärmeträgermedium mit wenigstens einer Pumpe von einer Wärmequelle über einen Vorlauf zu wenigstens einem Wärmeverbraucher und über einen Rücklauf zurück zur Wärmequelle gepumpt wird und bei der mit wenigstens einem Mischer die Vorlauftemperatur durch Beimischung von Wärmeträgermedium aus dem Rücklauf geregelt wird. Des Weiteren betrifft die Erfindung eine Anordnung zur Durchführung des Verfahrens.

Heizanlagen mit zentralen Wärmeerzeugern und Wärmeverteilung mittels Wärmeträgermedium zu Wärmeverbrauchern sind allgemein bekannt. In der Regel werden mit derartigen Heizanlagen Gebäude beheizt. Die Wärmeerzeuger sind dabei Öfen, Wärmepumpen, Solaranlagen oder sonstige Einrichtungen, in denen Wärme zur Verfügung gestellt wird. Ein vom Wärmeerzeuger erwärmtes Wärmeträgermedium kann entweder direkt im Heizkreislauf zirkulieren oder in einem Speicher gesammelt werden. Es ist auch ein neuerlicher Wärmeübergang über einen Wärmetauscher oder ein Vierwegmischventil möglich, so dass ein eigener Heizkreislauf und ein eigener Wärmeerzeugerkreislauf vorliegen. Das Wärmeträgermedium ist in der Regel Wasser, gegebenenfalls mit Additiven zur Vermeidung von Ablagerungen und Korrosion im Leitungsnetz versetzt.

Ausgehend von einer Wärmequelle (Wärmeerzeuger, Pufferspeicher, Wärmetauscher, Vierwegemischventil) wird das erwärmte Wärmeträgermedium über einen Vorlauf zu den Wärmeverbrauchern transportiert. In den Wärmeverbrauchern, beispielsweise Heizkörper, Wärmetauscher zur Warmwasseraufbereitung oder Heizschläuche bei Fuß- oder Wandheizungen, erfolgt eine Wärmeabgabe an die zu beheizenden Räume bzw. die zu beheizenden Flächen. Das abgekühlte Wärmträgermedium fließt über einem Rücklauf zur Wärmequelle zurück. Vorlauf und Rücklauf bestehend dabei aus einem Leitungssystem mit Einrichtungen zur Zustandserfassung und -änderung des Wärmeträgermediums (Pumpen, Steuer- und Messeinheiten etc.). Wenn die Wärmequelle auf einem niedrigeren Höhenniveau wie die Wärmeverbraucher angeordnet ist, kann eine natürliche Zirkulation als Resultat der Gewichtsunterschiede zwischen erwärmten und abgekühlten Wärmeträgermedium genutzt werden. Allerdings ist die natürliche Zirkulation nur bedingt steuerbar, weshalb nach dem Stand der Technik zur Zirkulation des Wärmeträgermediums eine Pumpe eingesetzt wird.

Bei bekannten, einfach ausgestalteten Heizanlagen, wird die Temperatur des Wärmeträgermediums im Vorlauf durch die Stellung eines Mischers, z.B. eines Dreiweg-Mischventils oder eines Vierweg-Mischventils, bestimmt. Dabei wird das von der Wärmequelle kommende Wärmeträgermedium durch Mischung mit Wärmeträgermedium aus dem Rücklauf auf eine gewünschte Temperatur gebracht.

In der EP 0 001 615 A1 ist beispielsweise ein derartige Heizungsanlage beschrieben, wobei im Vorlauf ein Temperaturfühler angebracht ist, über den die Zumischmenge des Wärmeträgermediums aus der Rücklauf geregelt wird.

Auch zur Erzeugung von Warmwasser sind Anlagen bekannt, bei denen die Wassertemperatur des Brauchwassers durch Zumischung von Frischwasser geregelt wird, wie beispielsweise in der DE 101 22 475 A1 und der DE 202 17 305 U1 offenbart.

Die Pumpe und der Mischer sind für die maximale Heizleistung der Heizanlage ausgelegt. Dabei wird die Pumpe in der Regel differenzdruckgeregelt und der Mischer vorlauftemperaturgeregelt. Mit sinkender Heizleistungsabgabe bei weniger geöffneten Wärmeverbrauchern sinken dabei die Durchflussmengen des Wärmeträgermediums durch Pumpe und Mischer. Das hat bei größeren Heizanlagen, z.B. bei zentral beheizten Wohnhausanlagen, zur Folge, dass Pumpe und Mischer über einen großen Betriebsbereich hinweg einsetzbar sein müssen. Beispielsweise können im Sommerbetrieb nur Wärmetauscher zur Warmwasseraufbereitung als Wärmeverbraucher vorhanden sein, Pumpe und Mischer arbeiten dann nur mit einem Bruchteil der maximalen Durchflussmenge des Wärmeträgermediums. Dabei kommt es oft zu einem unerwünschten Pendeln der Vorlauftemperatur, da mit geringen Durchflussmengen des Wärmeträgermediums keine optimalen Mischvorgänge mehr möglich sind.

Bei Heizungsanlegen mit Mischer bewirkt auch eine steigende Außentemperatur, dass die Zumischmenge aus dem Rückfluss abnimmt. Für diesen Fall ist in der DE 23 58 754 A1 ein Verfahren und eine Steuerung einer Heizungsanlage beschrieben, bei der die Leistung der Umwälzpumpe in Abhängigkeit von der Temperaturdifferenz zwischen Vorlauf und Rücklauf gesteuert wird.

Eine Steuerung für Heizungsanlagen mittels einer Pumpe mit variierbarer Fördermenge für die Zirkulation einer Trägerflüssigkeit ist auch in der DE 26 13 297 beschrieben.

Nach dem Stand der Technik werden für Heizanlagen, die eine hohe maximale Heizleistung bei gleichzeitig großem Betriebsbereich aufweisen, parallel zu einem Hauptmischer und einer Hauptpumpe ein kleinerer Zusatzmischer und eine kleinere Zusatzpumpe angeordnet. Zusatzmischer und Zusatzpumpe sind dabei für die niedrigen Durchsatzmengen des Wärmeträgermediums ausgelegt, bei denen Hauptpumpe und Hauptmischer keinen zufrieden stellenden Mischvorgang mehr liefern. Aber auch bei dieser Lösung kann es in Betriebsbereichen mit weiterer Verringerung der Durchsatzmengen zu einem Pendeln der Vorlauftemperatur kommen.

Der Erfindung liegt daher die Aufgabe zugrunde, eine gegenüber dem Stand der Technik verbesserte Heizanlage mit Mischer anzugeben.

Erfindungsgemäß wird diese Aufgabe gelöst durch ein Verfahren nach Patentanspruch 1 und eine Heizanlage zur Durchführung des Verfahrens nach Patentanspruch 5. Der Vorteil liegt dabei in der Vermeidung des Pendelns der Vorlauftemperatur in allen Betriebszuständen und begründet sich in der Anordnung eines Rückfluss-Bypasses, der den zumindest einen Mischer und die zumindest eine Pumpe überbrückt und über den jeder Zuleitung des zumindest einen Mischers ein Teil des Wärmeträgermediums zugeführt wird. In jenem Abschnitt des Vorlaufs, der zwischen den Anschlüssen des Rückfluss-Bypasses liegt, addieren sich dann die Durchflussmengen des Wärmeträgermediums durch die geöffneten Wärmeverbraucher und den Rückfluss-Bypass. Für die in diesem Abschnitt des Vorlaufs liegenden Pumpen und Mischer kann somit eine Mindestdurchflussmenge eingestellt werden, bei der noch kein Pendeln der Vorlauftemperatur auftritt.

Daraus ergibt sich die Möglichkeit, bei Heizanlagen mit hoher maximaler Heizleistung und vielen nur zeitweise offenen Wärmeverbrauchen kostengünstige Mischeinrichtungen einzusetzen, die einen schmalen optimierten Betriebsbereich aufweisen.

Eine vorteilhafte Ausprägung der Erfindung sieht vor, dass für den zumindest einen Mischer eine bauartabhängige Mindestdurchflussmenge festgelegt wird, wobei bei einer Annäherung an diese mit einem Ventil im Rückfluss-Bypass der Durchfluss so weit erhöht wird, dass die Mindestdurchflussmenge in dem zumindest einen Mischer nicht unterschritten wird. Die Heizanlage kann dann bis zu der Durchflussmenge durch die Wärmeverbraucher, bei dem noch kein Pendeln des Vorlaufs auftritt, mit geschlossenem Ventil im Rückfluss-Bypass betrieben werden. Erst wenn sich die Durchflussmenge der unteren Grenze des optimierten Mischerbetriebsbereichs nähert, wird das Ventil geöffnet, so dass immer eine eingestellte minimale Durchflussmenge vorhanden ist. Damit wird die Leistungsaufnahme der Pumpe für den gesamten Betriebsbereich optimiert.
Das Ventil ist dabei vorteilhaft in dem Bereich des Rückfluss-Bypass angeordnet, der nicht als Abzweigungen zu den Mischeranschlüssen ausgebildet ist, so dass die gesamte Rückflussmenge des Wärmeträgermediums durch das Ventil strömt.

Von Vorteil ergibt sich weiters, wenn vor allen Leitungszusammenführungspunkten im Leitungsnetz Rückflussverhinderer angeordnet werden um Fehlzirkulationen zu verhindern. Dadurch wird der Wirkungsgrad der Anlage verbessert, weil so ein Maximum der im Wärmeträgermedium gespeicherten Wärme an die Wärmeverbraucher gelangt. Die Rückflussverhinderer können beispielsweise Rückschlagventile oder Rückschlagklappen sein, die nur eine Flussrichtung zulassen und dabei in Flussrichtung einen geringen Strömungswiderstand aufweisen.

Um die Annäherung an die Mindestdurchflussmenge in dem zumindest einen Mischer zu erfassen, empfiehlt es sich, die Durchflussmenge über die Drehzahl der zumindest einen Pumpe zu messen, wenn es sich dabei um eine Kreiselpumpe mit durchflussproportionaler Drehzahl handelt. Das Wärmeträgermedium wird dann bei Annäherung an eine Mindestdrehzahl der Hauptpumpe nur mehr mittels Zusatzpumpe über den kleineren Zusatzmischer geführt oder das Ventil im Rückfluss-Bypass geöffnet. Damit können zusätzliche Elemente zur Durchflussmengenmessung entfallen.

Ausführungsbeispiele der Erfindung werden anhand von Figuren näher erläutert. Es zeigen beispielhaft:
- Fig. 1:: eine schematische Darstellung einer Heizanlage mit Mischer nach dem Stand der Technik
- Fig. 2:: eine schematische Darstellung einer erfindungsgemäßen Heizanlage mit einer Pumpe und einem Mischer
- Fig. 3:: eine schematische Darstellung einer erfindungsgemäßen Heizanlage mit zwei Pumpen und zwei Mischern

In dem in Figur 1 dargestellten Heizungsschema wird ausgehend von einer Wärmequelle 1 über einem Vorlauf 2 durch einen Mischer 4 und eine Pumpe 5 das erwärmte Wärmeträgermedium zu Wärmeverbrauchern 8 bewegt. Die Wärmequelle 1 kann dabei ein Wärmeerzeuger (z.B. Ofen, Wärmepumpe, Solarelement, Thermalquelle etc.), ein Speicher oder eine Wärmeübergabeeinrichtung (Wärmetauscher, Vierwegemischventil) sein. Im Mischer 4, der hier als Dreiwegmischventil mit Stellmotor M dargestellt ist, wird dem erwärmten Wärmeträgermedium ein Teil des abgekühlten Wärmeträgermediums aus dem Rücklauf 3 zugemischt. Als Pumpe 5 kommt in der Regel eine Kreiselumwälzpumpe zum Einsatz, deren Fördermenge proportional zur Drehzahl ist.

Durch die Stellung des Stellmotors M des Mischers 4 wird das Mischverhältnis zwischen erwärmtem und abgekühltem Wärmeträgermedium bestimmt, woraus sich die Vorlauftemperatur T ergibt, mit der das Wärmeträgermedium zu den Wärmeverbrauchern 8 gelangt und die mit einem Thermometer 6 erfasst wird. Der Mischer 4 wird dabei so geregelt, dass die Vorlauftemperatur T der Solltemperaturvorgabe nachfolgt.

Die Differenz zwischen dem Druck im Vorlauf 2 und im Rücklauf 4 wird über ein Manometer 7 erfasst. Die Pumpe 5 arbeitet dabei mit einer Differenzdruckregelung mit konstanter Differenzdruckvorgabe. Daraus ergibt sich die Abhängigkeit der Durchflussmenge durch die Pumpe 5 von der Anzahl durchströmter Wärmeverbraucher 8, wobei diese meist in parallel geschaltete Zonen aufgeteilt sind. Je weniger Zonenventile geöffnet sind, desto geringer muss dann die Durchflussmenge durch die Pumpe eingestellt werden, damit der Druckabfall in den Wärmeverbrauchern 8 konstant bleibt. Ab einer bauartbedingten Mindestdurchflussmenge des Mischers 4 kann es dann zum unerwünschten Pendeln der Vorlauftemperatur T kommen.

In Figur 2 ist das in Figur 1 dargestellte Schema um die erfindungsgemäße Anordnung eines Rückfluss-Bypasses 10 erweitert, mit dem verhindert wird, dass die Durchflussmenge des Wärmeträgermediums durch den Mischer 4 und die Pumpe 5 unter einen Mindestwert abfällt, bei dem es zum Pendeln der Vorlauftemperatur T kommt. Dabei ist es günstig, wenn die Durchflussmenge über die Drehzahl der als Kreiselumwälzpumpe ausgebildeten Pumpe 5 erfasst wird.

Der Rückfluss-Bypass 10 zweigt nach dem Thermometer 6 ab und führt zu einem Ventil 11, mit dem die Durchflussmenge durch den Rückfluss-Bypass 10 gesteuert wird. Hinter dem Ventil 11 erfolgt eine Aufzweigung und Weiterführung zu den beiden Verbindungspunkten mit den Zuflussleitungen des Mischers 4. Das Ventil 11 ist beispielsweise ein Magnetventil oder ein Hahn, der über einen Stellmotor M gesteuert wird.

In allen Leitungen, die in die Zuflussleitungen des Mischers 4 münden, sind Rückflussverhinderer 12 angeordnet, um Fehlzirkulationen zu verhindern.

In Figur 3 ist das Schema einer erfindungsgemäßen Heizanlage mit zwei Mischern 4 und 14 und zwei Pumpen 5 und 13 für große Wohnhausanlagen dargestellt. Dabei ist dem Leitungszweig mit der Hauptpumpe 5 und dem Hauptmischer 4 ein Leitungszweig mit einer kleineren Zusatzpumpe 5 und einem Zusatzmischer 4 parallel geschaltet. Die beiden Leitungszweige überbrückend ist wieder ein Rückfluss-Bypass 10 mit einem Ventil 11 angeordnet. Über ein den Pumpen 5 und 13 nachgeschaltetes Thermometer 6 wird die Vorlauftemperatur T erfasst, die als Istgröße für die Temperaturregelung der Mischer 4 und 14 dient.

Der dem Druckabfall in den Wärmeverbrauchern 8 entsprechende Differenzdruck Δp zwischen dem Druck im Vorlauf 2 und dem Druck im Rücklauf 3 wird wieder über ein Manometer 7 erfasst. Der Differenzdruck Δp ist dabei die Istgröße für die Differenzdruckregelung der Pumpen 5 und 13. Beim Vollbetrieb mit maximaler Heizleistung sind dann beide Pumpen 5 und 13 in Betrieb. Mit abnehmender Heizleistung und damit sinkender Durchflussmenge wird die Drehzahl in der Hauptpumpe 5 gesenkt. Das geschieht so lange, bis für den Hauptmischer 4 die Minimaldurchflussmenge erreicht wird. Dann wird das Wärmeträgermedium nur mehr über den kleineren Zusatzmischer 14 geleitet, indem die Hauptpumpe 5 nicht mehr und die Zusatzpumpe 13 weiter betrieben wird. Bei weiterer Absenkung der Heizleistung und damit der Durchflussmenge durch die Wärmeverbraucher 8 wird die Drehzahl der Zusatzpumpe 13 weiter reduziert, bis die Mindestdurchflussmenge des Zusatzmischers 14 erreicht wird. Dann wird das Ventil 11 im Rückfluss-Bypass geöffnet und eine zusätzliche Zirkulation durch den Zusatzmischer 14 und die Zusatzpumpe 13 erzeugt.

Unmittelbar hinter den Pumpen 5 und 13 sind wieder Rückflussverhinderer 12 angeordnet, um eine Fehlzirkulation zu verhindern.

## Patentansprüche

1. Verfahren zum Betreiben einer Heizanlage, bei der ein Wärmeträgermedium mit wenigstens einer Pumpe (4) von einer Wärmequelle (1) über einen Vorlauf (2) zu wenigstens einem Wärmeverbraucher (8) und über einen Rücklauf (3) zurück zur Wärmequelle (1) gepumpt wird und bei der mit wenigstens einem Mischer (4) die Vorlauftemperatur (T) durch Beimischung von Wärmeträgermedium aus dem Rücklauf (3) geregelt wird,
**dadurch gekennzeichnet, dass** jeder Zuleitung des
zumindest einen Mischers ein Teil des Wärmeträgermediums über einen den zumindest einen Mischer (4) und die zumindest eine Pumpe (5) überbrückenden Rückfluss-Bypass (10) zugeführt wird.

2. Verfahren nach Anspruch 1, **dadurch gekennzeichnet; dass** für den zumindest einen Mischer (4) eine bauartabhängige Mindestdurchflussmenge festgelegt wird und dass bei einer Annäherung an diese mit einem Ventil (11) im Rückfluss-Bypass (10) der Durchfluss so weit erhöht wird, dass die Mindestdurchflussmenge in dem zumindest einen Mischer (4) nicht unterschritten wird.

3. Verfahren nach den Ansprüchen 1 bis 2, **dadurch gekennzeichnet, dass** durch die Anordnung von Rückflussverhinderern (12) vor allen Leitungszusammenführungspunkten Fehlzirkulationen verhindert werden.

4. Verfahren nach den Ansprüchen 1 bis 2, **dadurch gekennzeichnet, dass** die Annäherung an die Mindestdurchflussmenge in dem zumindest einen Mischer (4) über die Drehzahl der zumindest einen Pumpe (5) erfasst wird.

5. Heizanlage zur Durchführung der Verfahren nach einen der Ansprüchen 1 bis 4, **dadurch gekennzeichnet, dass** in der Heizanlage zumindest eine Pumpe (5) und zumindest ein Mischer (4) angeordnet sind und dass ein die zumindest eine Pumpe (5) und den zumindest einen Mischer (4) überbrückender Rückfluss-Bypass (10) vorgesehen ist und dass dieser Rückfluss-Bypass mit jeder Zuleitung des zumindest einen Mischers verbunden ist.

6. Heizanlage nach Anspruch 5, **dadurch gekennzeichnet, dass** im Rückfluss-Bypass (10) ein Ventil (11) zur Festlegung des Durchflusses angeordnet ist.

## Claims

1. Method for operating a heating installation, with which a heat transfer medium is pumped using at least one pump (4) from a heat source (1) by way of an advance (2) to at least one heat consumer (8) and by way of a return (3) back to the heat source (1) and with which at least one mixer (4) is used to regulate the advance temperature (T) by mixing in heat transfer medium from the return (3),
**characterised in that** some of the heat transfer medium is fed to each supply line of the at least one mixer by way of a return flow bypass (10) bridging the at least one mixer (4) and the at least one pump (5).

2. Method according to claim 1, **characterised in that** a structure-dependent minimum throughflow quantity is determined for the at least one mixer (4) and when this is approached, a valve (11) in the return flow bypass (10) is used to increase the throughflow so that it does not fall below the minimum throughflow quantity in the at least one mixer (4).

3. Method according to claims 1 to 2,
**characterised in that** incorrect circulation is prevented by the arrangement of return flow check systems (12) upstream of all line merging points.

4. Method according to claims 1 to 2,
**characterised in that** the approaching of the minimum throughflow quantity is detected in the at least one mixer (4) by way of the speed of the at least one pump (5).

5. Heating installation for implementing the method according to one of claims 1 to 4, **characterised in that** at least one pump (5) and at least one mixer (4) are disposed in the heating installation and a return flow bypass (10) bridging the at least one pump (5) and the at least one mixer (4) is provided and this return flow bypass is connected to each supply line of the at least one mixer.

6. Heating installation according to claim 5,
**characterised in that** a valve (11) is disposed in the return flow bypass (10) to determine the throughflow.

## Revendications

1. Procédé pour faire fonctionner une installation de chauffage, dans lequel on pompe un fluide caloporteur par au moins une pompe ( 4 ) d'une source ( 1 ) de chaleur à au moins un consommateur ( 8 ) de chaleur par un aller ( 2 ) et on le retourne à la source ( 1 ) de chaleur par un retour ( 3 ) et dans lequel on règle la température ( T ) d'aller par au moins un mélangeur ( 4 ) en mélangeant du fluide caloporteur provenant du retour ( 3 ),
**caractérisé en ce qu'**on envoie à chaque entrée du au moins un mélangeur une partie du fluide caloporteur par une dérivation ( 10 ) de recyclage court-circuitant le au moins un mélangeur ( 4 ) et la au moins une pompe ( 5 ).

2. Procédé suivant la revendication 1, **caractérisé en ce que** pour le au moins un mélangeur ( 4 ) on fixe un débit minimum en fonction du type de construction et **en ce que**, lorsque l'on se rapproche de ce débit, on augmente, par une vanne ( 11 ) dans la dérivation ( 10 ) de recyclage, le débit tellement que l'on ne passe pas en dessous du débit minimum dans le au moins un mélangeur ( 4 ).

3. Procédé suivant la revendication 1 à 2, **caractérisé en ce que** l'on empêche des circulations défectueuses en disposant des obstacles ( 12 ) au recyclage devant tous les points de réunion de conduit.

4. Procédé suivant la revendication 1 à 2, **caractérisé en ce que** l'on détecte que l'on s'approche du débit minimum dans le au moins un mélangeur ( 4 ) par la vitesse de rotation de la au moins une pompe ( 5 ).

5. Installation de chauffage pour la mise en oeuvre du procédé suivant l'une des revendications 1 à 4, **caractérisée en ce que** dans l'installation du chauffage sont disposées au moins une pompe ( 5 ) et au moins un mélangeur ( 4 ) et **en ce qu'**il est prévu une dérivation ( 10 ) de recyclage court-circuitant la au moins une pompe ( 5 ) et le au moins un mélangeur et **en ce que** cette dérivation de recyclage communique avec chaque entrée du au moins un mélangeur.

6. Installation de chauffage suivant la revendication 5, **caractérisée en ce qu'**une vanne ( 11 ) de fixation du débit est montée dans la dérivation ( 10 ) de recyclage.
